# EUROPÄISCHE PATENTSCHRIFT

(11) **EP 0 828 134 B1**
(45) Veröffentlichungstag und Bekanntmachung des Hinweises auf die Patenterteilung: **07.07.2004**
(21) Anmeldenummer: 97115084.2
(22) Anmeldetag: 01.09.1997
(51) Int. Cl.: F41H 7/04, F41H 5/04

(54) **Minenschutz**
Protection from land mines
Protection contre les mines terrestres

(30) Priorität: 05.09.1996 DE 19635946
(43) Veröffentlichungstag der Anmeldung: 11.03.1998
(73) Patentinhaber: Krauss-Maffei Wegmann GmbH & Co. KG, 80997 München (DE)
(72) Erfinder: Bayer, Robert, 86316 Friedberg (DE); Drick, Rudolf, 86316 Friedberg (DE)
(74) Vertreter: Feder, Wolf-Dietrich, Dr. Dipl.-Phys.

(56) Entgegenhaltungen:
- EP-A- 0 237 095
- EP-A- 0 250 972
- DE-A- 3 633 349
- DE-A- 19 605 230
- DE-A- 19 631 715
- DE-C- 4 234 369
- DE-C- 19 632 598
- US-A- 3 604 374
- US-A- 4 125 053
- US-A- 4 404 889
- US-A- 5 533 781
- 'International Defence Equipment Catalogue 1988/89 [page 373]', MöNCH PUBLISHING GROUP

## Beschreibung

Die Erfindung bezieht sich auf einen Minenschutz, insbesondere für leichte Fahrzeuge.

Es ist bereits ein einfacher Minenschutz bekannt, der in der Regel aus einem unterhalb der Bodenplatte des Fahrzeugs angeordneten Deflektor (äußere Wand des Minenschutzes, die als erstes vom Blastdruck der Minenexplosion beaufschlagt wird) besteht, der im Falle einer Minenexplosion einen Teil der Explosionsenergie in kinetische Energie und Verformungsarbeit umwandelt und so den Innenraum des Fahrzeugs schützen soll. Es hat sich aber gezeigt, daß ein derartiger Schutz oft nicht ausreichend ist, da zu große Verformungen auftreten und auch Sekundärsplitter in das Fahrzeuginnere eindringen und Insassen verletzen können. Die Schutzvorrichtung darf andererseits insbesondere bei leichten Fahrzeugen nicht zu schwer sein, so daß eine massive Stahl-Panzerung aufgrund ihres relativ hohen Eigengewichts als Minenschutz nicht geeignet ist.

Aus der DE 42 34 369 C1 ist eine Sprengschutzmatte bekannt, die ein niedriges Gewicht besitzt und unter anderem eine Schutzwirkung vor Minensplittern und dem Detonationsdruck bieten soll. Diese Sprengschutzmatte zur Panzerung der Bodenplatte des Fahrzeugs wird im Inneren des Fahrzeugs auf dem Boden befestigt. Sie ist im wesentlichen dreistufig aufgebaut und weist (von außen nach innen) eine oder mehrere Lagen eines antiballistischen textilen Flächengebildes, anschließend eine biegesteife Verbundplatte und darauf wieder ein oder mehrere Lagen eines antiballistischen Flächengebildes auf. Die biegesteife Verbundplatte dient einerseits der Gewichtsreduzierung der Sprengschutzmatte und soll ihr andererseits die nötige Festigkeit zur Aufnahme der Detonationsdruckkräfte verleihen. Eine spezielle, für den Schutz vor Minenexplosionen besonders geeignete Ausführungsform der Sprengschutzmatte ist nicht offenbart.

Zur Verbesserung des oben erwähnten einfachen Minenschutzes ist es bekannt geworden, einen mehrstufigen Minenschutz vorzusehen. In US 4 404 889 A ist ein aus einer Vielzahl von Schichten aufgebauter Minenschutz beschrieben mit einer außenliegenden durchgehenden, als Panzerplatte ausgebildeten Schicht, einer an der Innenseite der Panzerplatte angeordneten wabenartig ausgebildeten Schicht, einer sich daran anschließenden folienartigen Schicht aus weichem Stahl, an welche sich eine Schicht aus ballistisch wirksamem Gewebe, eine weitere folienartige Schicht aus weichem Stahl, eine Schicht aus Holz und eine weitere Stahlplatte anschließen.

In US 3 604 374 A ist ein Minenschutz beschrieben mit zwei direkt aneinander anschließenden Stufen, die von außen nach innen eine Panzerplatte zwei aneinander anschließende wabenartige Strukturen sowie eine Deckplatte aufweisen.

Durch einen derartigen mehrstufigen Minenschutz kann die Explosionsenergie in mehreren Stufen in kinetische Energie und Verformungsarbeit der einzelnen Schichten umgewandelt werden. Durch die zusätzliche Verwendung von versteifenden und energieabsorbierenden Schichten läßt sich der Anteil an Verformungsarbeit deutlich erhöhen, so daß ein mehrstufiger Innenschutz als solcher bereits eine höhere Sicherheit für die Personen in der Fahrgastzelle bietet als der einfache Minenschutz. Bei dem bekannten mehrstufigen Minenschutz (siehe US 3 604 374 A) wird die durch die Explosion ausgelöste kinetische Energie zu einem überwiegenden Teil durch die erste Stufe in Verformungsenergie umgewandelt. Die weiteren Stufen nehmen den verbleibenden Teil der Energie auf. Bei Minen mit einer erhöhten Sprengstoffmenge ist zudem mit einem Bruch der ersten Stufe zu rechnen. Für eine weitere Verbesserung des Schutzes gegen Minenexplosionen sind entsprechend mehr Stufen vorzusehen und/oder die versteifenden und energieabsorbierenden Schichten sind entsprechend dicker auszulegen. Beides wirkt sich nachteilig auf das Gewicht des Fahrzeugs aus.

Der Erfindung liegt die Aufgabe zugrunde, ausgehend von dem Minenschutz nach US 4 404 889 A, dessen Merkmale die Grundlage für den Oberbegriff des Patentanspruchs 1 bilden, einen Schutz speziell für Minenexplosionen zu schaffen der ein relativ geringes Gewicht aufweist, so daß er insbesondere für leichte Fahrzeuge geeignet ist und der auch bei Minen mit einer erhöhten Sprengstoffmenge noch einen ausreichenden Schutz bietet.

Diese Aufgabe wird gemäß dem kennzeichnenden Teil von Patentanspruch 1 gelöst. Nach der erfindungsgemäßen Lösung wird eine zusätzliche Versteifung in erster Linie erreicht, indem die Primärstufe und/oder die Sekundärstufe bogenförmig ausgebildet sind. Hierdurch kann der Blastdruck bei einer Minenexplosion nach außen abgeleitet werden, und die Belastung der Primärstufe kann deutlich reduziert werden. Somit kann der Minenschutz insgesamt bei gleichem Schutz leichter ausgeführt werden, was sich positiv auf das Gesamtgewicht des Fahrzeugs auswirkt.

Weitere vorteilhafte Ausbildungen der Erfindung ergeben sich aus den Unteransprüchen.

Die ebenfalls außerhalb der Fahrgastzelle befindliche Sekundärstufe dämpft den Explosionsdruck weiter und führt somit zu einer Verringerung der Schockbelastung der Fahrzeugstruktur und der Insassen. Außerdem bietet die Sekundärstufe einen Schutz vor Splittern der Primärstufe und gegebenenfalls auch vor Teilen von Fahrzeugkomponenten, die zwischen Primär- und Sekundärstufe angeordnet sind.

Der Deflektor bietet einen wirksamen Schutz gegen Primärsplitter, während die durch die Explosion ausgelöste kinetische Energie größtenteils durch die Primärstufe in Bruch- und Verformungsenergie umgewandelt wird.

Falls nur wenig Bauraum zur Verfugung steht, kann auf einen zwischen den beiden Stufen angeordneten Zwischenraum verzichtet werden. Die Verrippung wird in diesem Fall vorteilhaft engmaschiger und gitterförmig ausgeführt, da dann der Energieabbau vorwiegend durch Beulen der Rippen bewirkt wird.

In den Bereichen, wo im Zwischenraum Fahrzeugkomponenten, beispielsweise Motor- oder Getriebeteile untergebracht sind und mit einem Anschlagen der Deckschicht oder des Deflektors an diesen Teilen zu rechnen ist, wird auf der Deckschicht und/oder dem Deflektor eine energieabsorbierende Schicht, z.B. eine Gummiplatte angebracht, was den Stoßfaktor beim Anschlag deutlich verringert.

Falls es bei einer Mine mit erhöhter Sprengstoffmenge zum Durchschlag des Schutzes kommt, bietet der zweistufige Schutz noch einen weiteren Vorteil. Aufgrund des beschriebenen zweistufigen Wirkungsprinzips kommt es zwischen der Explosion und dem Durchschlagen des Sekundärschutzes zu einer Zeitverzögerung, während der die hohen Spitzenwerte des Explosionsdruckes bereits deutlich abfallen. Der dann noch in den Innenraum eindringende Druck führt nicht mehr zu lebensgefährlichen Verletzungen der Insassen.

Nachfolgend wird die Erfindung anhand einer Zeichnung näher erläutert.

Die Zeichnung zeigt einen Querschnitt durch einen zweistufigen Minenschutz an einem nicht dargestellten Radfahrzeug.

Das Radfahrzeug ist unterhalb seiner Fahrgastzelle mit dem zweistufigen Minenschutz versehen, wobei die Primärstufe I der Mine am nächsten liegt und die Sekundärstufe II direkt unterhalb der Fahrgastzelle befestigt ist. Im dargestellten Beispiel bildet die Bodenplatte 5 der Fahrgastzelle einen Teil der Sekundärstufe II. Eine Mine beaufschlagt durch ihre Explosionswirkung zunächst die Primärstufe I, bestehend aus einem Deflektor 1, einer Verrippung 2 und einer Deckschicht 3, die aus faserverstärktem Kunststoff oder Stahl bestehen können. Durch die senkrechte Verrippung 2 erhält die Primärstufe I eine hohe Steifigkeit, so dass die Primärstufe I eine Kombination aus lokaler Energieabsorbtion und globaler Steifigkeit darstellt. Über der Primärstufe I ist eine Sekundärstufe II angeordnet, die aus der Bodenplatte 5, einer energieabsorbierenden Schicht 4 (z.B. einer Gummiplatte oder einer Waben- bzw. Rippenstruktur) und einer Deckschicht 7 besteht. Falls die Bodenplatte 5 allein nur eine geringe Steifigkeit aufweist, werden die Schichten 4, 5 und 7 so ausgeführt, dass sich eine hohe Gesamtsteifigkeit ergibt. Hierzu weist die Schicht 4 eine Waben- oder Rippenstruktur auf, die mit der Bodenplatte 5 und der Deckschicht 7 über die gesamte Fläche fest verbunden ist. Die Sitze sind über einen Sitzdämpfer mit der Bodenplatte 5 verbunden. Wenn konstruktiv möglich, kann der Sitzdämpfer auch weggelassen werden und die Sitze mittels einer Halterung am Dach- bzw. Seitenbereich befestigt werden. Die beiden Stufen I und II können durch einen Zwischenraum 6 voneinander beabstandet sein. Bei dem in der Zeichnung dargestellten Minenschutz sind Primär- und Sekundärstufe ohne Zwischenraum miteinander verbunden, und die gesamte Anordnung ist in nach außen gerichteter Bogenform ausgeführt. Dies hat den Vorteil, dass eine Blastableitung nach außen erfolgt und dadurch die Belastung der Primärstufe I deutlich reduziert wird. In beiden Stufen sind die Schichten 2 und 4 als Rippen oder gitterförmig ausgebildet. Beide Schichten wirken somit versteifend und energieabsorbierend. Zur besseren Versteifung sind die Rippen der Schicht 4 mit einem geringeren Abstand als in der Schicht 2 angeordnet.

Die Befestigung der Stufe I am Fahrzeug selbst und/oder an der Stufe II sollte nicht zu steif ausgeführt sein, so dass unter Einwirkung des Explosionsdrucks eine Relativbewegung zwischen I und II möglich ist. Es ist vorteilhaft, wenn die Befestigung selbst als energieabsorbierendes Teil ausgeführt ist.

Die Wirkungsweise des dargestellten Minenschutzes ergibt sich wie folgt:
Primärschutz (Stufe I):
   Phase 1:
      Deflektion der Blast-Stoßfront. Ein Teil der Explosionsenergie wird dabei in kinetische Energie des Deflektors 1 transformiert. Der hohe Spitzenwert des Explosionsdrucks nimmt danach sehr schnell ab. In dieser Phase bietet der Deflektor 1 auch einen wirksamen Schutz gegen Primärsplitter, wie z.B. durch die Minenexplosion aufgewirbelte Steine, Splitterfüllungen der Mine oder Gehäuseteile der Mine selbst.
   Phase 2:
      Der Deflektor 1 und die Verrippung 2 sowie die Deckschicht 3 bewegen sich nach innen, wobei insbesondere die Rippen verformt werden und eventuell der Deflektor 1 mit der Verrippung 2 und die Deckschicht 3 aufreißen. Die kinetische Energie geht dabei größtenteils in Verformungs- und Brucharbeit über. Beim Aufreißen des Deflektors 1 dringt der Explosionsdruck auch in einen ggf. vorhandenen Zwischenraum ein, wobei zu diesem Zeitpunkt der Druckwert bereits um Größenordnungen geringer ist als der Spitzenwert in der ersten Phase.
Sekundärschutz (Stufe II):
   Schockschutz:
      Der durch Aufreißen des Primärschutzes oder auch durch unvermeidbare konstruktive Öffnungen, beispielsweise aufgrund der Fahrzeugkonstruktion, eingedrungene Explosionsdruck wird von der energieabsorbierenden Schicht 4 gedämpft, was zu einer Verringerung der Schockbelastung der Fahrzeugstruktur und der Insassen führt. Die Bodenplatte 5, die selbst aufgrund ihrer Struktur eine hohe Steifigkeit aufweist oder die mit den Schichten 4 und 7 versteift worden ist, sorgt zudem dafür, dass die Verformungen am Boden der Fahrgastzelle möglichst gering bleiben.
   Schutz vor Sekundärsplittern:
      Teile des aufgerissenen Primärschutzes und eventuell auch Teile von im Zwischenraum befindlichen Fahrzeugkomponenten schlagen am Sekundärschutz auf. Die energieabsorbierende Schicht 4 in Verbindung mit dem Boden 5 und der Deckschicht 7 schützt die Insassen vor einem Durchschlag derartiger Teile in den Innenraum und minimiert die Verformung des Bodens 5.

### Bezugszeichenliste:

- 1: Deflektor der Primärstufe
- 2: Rippen der Primärstufe
- 3: Deckschicht der Primärstufe
- 4: Energieabsorbierende Schicht der Sekundärstufe
- 5: Bodenplatte der Fahrgastzelle
- 7: Deckschicht der Sekundärstufe

## Patentansprüche

1. Minenschutz, insbesondere für leichte Fahrzeuge, der mindestens eine erste Primärstufe (I) und eine zweite Sekundärstufe (II) umfaßt, die sich außerhalb der Fahrgastzelle befinden, wobei mindestens die Primärstufe (I) mit einer versteifenden und energieabsorbierenden Schicht (2) ausgestattet ist, welche an der Innenseite einer als Deflektor wirkenden außen liegenden durchgehenden Schicht (1) angeordnet und mit dieser fest verbunden ist, **dadurch gekennzeichnet, dass** eine zusätzliche Versteifung erreicht wird, indem die Primärstufe (I) und/oder die Sekundärstufe (II) bogenförmig ausgebildet sind.

2. Minenschutz nach Anspruch 1, **dadurch gekennzeichnet, daß** die Schichten der Primärstufe (I) aus Stahl oder faserverstärktem Kunststoff bestehen.

3. Minenschutz nach einem der Ansprüche 1 oder 2, **dadurch gekennzeichnet, daß** die versteifende und energieabsorbierende Schicht (2) aus Quer- bzw. Längsrippen besteht oder gitterförmig ist.

4. Minenschutz nach einem der Ansprüche 1 bis 3, **dadurch gekennzeichnet, daß** die versteifende und energieabsorbierende Schicht (2) mit einer Deckschicht (3) verbunden ist.

5. Minenschutz nach einem der Ansprüche 1 bis 4, **dadurch gekennzeichnet, daß** die Sekundärstufe (II) aus einer energieabsorbierenden und/oder versteifenden Schicht (4) und einer Bodenplatte (5) besteht, beispielsweise der Bodenplatte der Fahrgastzelle.

6. Minenschutz nach Anspruch 5, **dadurch gekennzeichnet, daß** die energieabsorbierende und/oder versteifende Schicht (4) aus einer Gummiplatte besteht.

7. Minenschutz nach Anspruch 5, **dadurch gekennzeichnet, daß** die energieabsorbierende und/oder versteifende Schicht (4) aus einer Wabenstruktur oder aus Rippen besteht.

8. Minenschutz nach einem der Ansprüche 5 bis 7, **dadurch gekennzeichnet, daß** die energieabsorbierende und/oder versteifende Schicht (4) mit einer darunter angebrachten Deckplatte (7) fest verbunden ist.

9. Minenschutz nach einem der Ansprüche 1 bis 8, **dadurch gekennzeichnet, daß** die Primärstufe (I) und die Sekundärstufe (II) durch einen Zwischenraum (6) voneinander getrennt sind.

10. Minenschutz nach einem der Ansprüche 1 bis 8, **dadurch gekennzeichnet, daß** die Primärstufe (I) und die Sekundärstufe (II) ohne Zwischenraum aneinander anliegen.

## Claims

1. Land mine protection, in particular for light vehicles, comprising at least one first primary stage (I) and a second secondary stage (II) which are located outside the passenger cell, at least the primary stage (I) being equipped with a stiffening and energy-absorbing layer (2) which is arranged on the inner side of a continuous outer layer (1) acting as a deflector and is firmly joined thereto, **characterised in that** additional stiffening is achieved **in that** the primary stage (I) and/or the secondary stage (II) have an arcuate configuration.

2. Land mine protection according to claim 1, **characterised in that** the layers of the primary stage (I) are made of steel or fibre-reinforced plastics material.

3. Land mine protection according to either of claims 1 and 2, **characterised in that** the stiffening and energy-absorbing layer (2) consists of transverse or longitudinal ribs or is in the form of a grid.

4. Land mine protection according to any one of claims 1 to 3, **characterised in that** the stiffening and energy-absorbing layer (2) is joined to a covering layer (3).

5. Land mine protection according to any one of claims 1 to 4, **characterised in that** the secondary stage (II) consists of an energy-absorbing and/or stiffening layer (4) and a floor plate (5), for example, the floor plate of the passenger cell.

6. Land mine protection according to claim 5, **characterised in that** the energy-absorbing and/or stiffening layer (4) consists of a rubber slab.

7. Land mine protection according to claim 5, **characterised in that** the energy-absorbing and/or stiffening layer (4) consists of a honeycomb structure or of ribs.

8. Land mine protection according to any one of claims 5 to 7, **characterised in that** the energy-absorbing and/or stiffening layer (4) is firmly joined to a covering plate (7) mounted below same.

9. Land mine protection according to any one of claims 1 to 8, **characterised in that** the primary stage (I) and the secondary stage (II) are separated from one another by an intermediate cavity (6).

10. Land mine protection according to any one of claims 1 to 8, **characterised in that** the primary stage (I) and the secondary stage (II) adjoin one another without an intermediate cavity.

## Revendications

1. Protection anti-mines, notamment pour des véhicules légers, comprenant au moins un premier échelon primaire I et un second échelon secondaire II, situés à l'extérieur de la cellule passagers, au moins l'échelon primaire (I), étant muni d'une couche (2) de rigidification et absorbant l'énergie, disposée sur la face interne d'une couche extérieure continue (1) faisant office de déflecteur et reliée solidement à celle-ci,
**caractérisée en ce que** l'on obtient une rigidification supplémentaire en concevant l'échelon primaire (I) et/ou l'échelon secondaire (II) sous forme arquée.

2. Protection anti-mines selon la revendication 1, **caractérisée en ce que** les couches de l'échelon primaire (I) sont constituées d'acier ou d'une matière plastique renforcée par fibres.

3. Protection anti-mines selon l'une quelconque des revendications 1 ou 2, **caractérisée en ce que** la couche (2) de rigidification et absorbant l'énergie est constituée de nervures transversales ou de nervures longitudinales ou présente la forme d'un treillis.

4. Protection anti-mines selon l'une quelconque des revendications 1 à 3, **caractérisée en ce que** la couche (2) de rigidification et absorbant l'énergie est reliée à une couche de couverture (3).

5. Protection anti-mines selon l'une quelconque des revendications 1 à 4, **caractérisée en ce que** l'échelon secondaire (II) est constitué d'une couche (4) absorbant l'énergie et/ou de rigidification et d'une plaque de fond (5), par exemple la plaque de fond de la cellule passagers.

6. Protection anti-mines selon la revendication 5, **caractérisée en ce que** la couche (4) absorbant l'énergie et/ou de rigidification est constituée d'un panneau en caoutchouc.

7. Protection anti-mines selon la revendication 5, **caractérisée en ce que** la couche (4) absorbant l'énergie et/ou de rigidification, est constituée d'une structure alvéolée ou de nervures.

8. Protection anti-mines selon l'une quelconque des revendications 5 à 7, **caractérisée en ce que** la couche (4) absorbant l'énergie et/ou de rigidification est solidement reliée à une plaque de couverture (7) disposée en dessous.

9. Protection anti-mines selon l'une quelconque des revendications 1 à 8, **caractérisée en ce que** l'échelon primaire (I) et l'échelon secondaire (II) sont séparés l'un de l'autre par un espace intermédiaire (6).

10. Protection anti-mines selon l'une quelconque des revendications 1 à 8, **caractérisée en ce que** l'échelon primaire (I) et l'échelon secondaire (II) sont appliqués l'un contre l'autre sans espace intermédiaire.
